# EUROPÄISCHE PATENTSCHRIFT

(11) **EP 1 161 328 B1**
(45) Veröffentlichungstag und Bekanntmachung des Hinweises auf die Patenterteilung: **27.11.2002**
(21) Anmeldenummer: 00903600.5
(22) Anmeldetag: 21.01.2000
(51) Int. Cl.: B26F 1/36

(54) **PAPIERLOCHER**
PAPER PUNCH
PERFORATEUR

(30) Priorität: 17.03.1999 DE 19912043
(43) Veröffentlichungstag der Anmeldung: 12.12.2001
(73) Patentinhaber: Esselte Leitz GmbH & Co KG, 70469 Stuttgart (DE)
(72) Erfinder: FRANK, Stefan, D-70499 Stuttgart (DE); RADU, Brigitte, D-74074 Heilbronn (DE); DECKER, Martin, D-71665 Vaihingen (DE); LABONDE, Stefan, D-71032 Böblingen (DE); PFRÜNDER, Horst, D-73728 Esslingen (DE); SIEGHART, Gerhard, D-96132 Schlüsselfeld (DE); PFLUGFELDER, Theodor, D-71154 Nufringen (DE); JÜSTEL, Reiner, D-71065 Sindelfingen (DE); OHNMACHT-BEZLER, Walter, D-70376 Stuttgart (DE); SCHWALK, Peter, D-70806 Kornwestheim (DE); LEHLEITER, Günther, D-71665 Vaihingen (DE); SCHMAUS, Thomas, D-72469 Messstetten (DE)
(74) Vertreter: Wolf, Eckhard, Dr.-Ing.
(86) Internationale Anmeldenummer: EP0000446
(87) Internationale Veröffentlichungsnummer: WO00054943

(56) Entgegenhaltungen:
- EP-A- 0 026 888
- DE-A- 3 326 479
- DE-C- 364 582
- DE-C- 368 462
- DE-U- 9 006 032
- FR-A- 955 676
- US-A- 1 692 764
- US-A- 3 898 919
- US-A- 4 036 088

## Beschreibung

Die Erfindung betrifft einen Papierlocher gemäß dem Oberbegriff des Anspruchs 1 (siehe z.B. FR-A-955 676).

Bei anderen bekannten Papierlochern besteht der Druckhebel üblicherweise aus einem Blechteil oder einem Gußteil, das mittels einer Achswelle an den Lagerböcken gelagert ist und das zusätzlich einen im Abstand von der Schwenkachse angeordneten Steg oder ein Druckstück zur Kraftübertragung auf die federunterstützten Lochstempel aufweist. Der Steg oder die Druckstücke dienen als Stabilisierungselemente, welche die beim Lochvorgang auftretenden Stempelkräfte aufzunehmen. Der hierzu erforderliche Bau- und Montageaufwand wird als nachteilig empfunden.

Ausgehend hiervon liegt der Erfindung die Aufgabe zugrunde, einen Locher zu entwickeln, der einen besonders einfachen, montagefreundlichen Aufbau aufweist.

Zur Lösung dieser Aufgabe werden die im Patentanspruch 1 angegebenen Merkmale vorgeschlagen. Vorteilhafte Ausgestaltungen und Weiterbildungen der Erfindung ergeben sich aus den abhängigen Ansprüchen.

Die erfindungsgemäße Lösung geht von dem Gedanken aus, daß ein besonders einfacher Locheraufbau ermöglicht wird.

Ein besonderer Vorteil der Konstruktion des Papierlochers nach Anspruch 1 wird darin gesehen, daß sowohl die Lagerstellen als auch die die Stempelkräfte aufnehmenden Druckstellen im Drahtbügel integriert sind. Der Drahtbügel besteht zweckmäßig aus einem gebogenen Runddraht.

Weiter läßt diese Konstruktion eine weitgehend freie Gestaltung des Druckhebels zu, indem beispielsweise der durch den Bügelsteg und die beiden Bügelschenkel begrenzte freie Zwischenraum zumindest teilweise durch ein separates Deckelteil überbrückt wird. Das Deckelteil ist dabei zweckmäßig als Kunststoff-Formteil ausgebildet, das auf den Drahtbügel aufrastbar ist. Der Drahtbügel weist zu diesem Zweck an seinen Bügelschenkeln Rastkerben auf, während das Deckelteil mit in die Rastkerben des Drahtbügels einrastbaren Rastelementen versehen ist. Dem Deckelteil kann dabei zusätzlich eine Sperrfunktion zukommen, die dafür sorgt, daß bei aufgerastetem Dekkelteil auch der Drahtbügel sicher an den Lagerböcken arretiert ist. Das Dekkelteil weist hierfür eine die Lagerstelle des Drahtbügels übergreifende Sperrpartie auf.

Eine weitere bevorzugte Ausgestaltung der Erfindung sieht vor, daß die Lagerböcke einander zugewandte Lagerzapfen oder eine Steckachse zur Aufnahme je einer der Lagerstellen des Drahtbügels aufweisen.

Eine besonders einfache Montage des Drahtbügels an einem Lagerzapfen oder an einer Steckachse wird dadurch ermöglicht, daß die Lagerstellen durch teilkreisförmige randoffene Ausbiegungen an den Bügelschenkeln gebildet sind. Grundsätzlich ist es aber auch möglich, die Lagerstelfen durch um etwa 90° abgebogene Bügelenden zu bilden, die in entsprechende Lageraugen der Lagerböcke eingreifen.

Weiter ist es möglich, daß die Bügelschenkel an ihren freien Enden flachgeprägt sind und daß die Lagerstellen als Lageraugen für den Durchgriff eines Lagerzapfens oder einer Steckachse ausgebildet sind.

Eine weitere bevorzugte Ausgestaltung der Erfindung sieht vor, daß die vorzugsweise als Blechbiege- oder Prägeteile ausgebildeten Lagerböcke durch einen nach innen gebogenen Rand begrenzt sind, der jeweils eine randoffene Ausklinkung zur Aufnahme eines der Bügelschenkel aufweist. Die Lagerböcke weisen dabei zweckmäßig je einen das Basisteil des Lochers untergreifenden Halteanker auf. Eine besonders stabile Konstruktion erhält man, wenn die Lagerböcke einstückig durch einen an einem Basisteil des Lochers befestigbaren Montagesteg miteinander verbunden sind, wobei der Montagesteg und das Basisteil einen von den Lochstempeln durchdringbaren Einschubschlitz für das zu lochende Schriftgut bilden. Der Montagesteg kann mit dem Basisteil vernietet, verschweißt, verlötet oder verklebt werden, wobei den Halteankern eine zusätzliche Haltefunktion zwischen den beiden Teilen zukommt, die auch bei schweren Lochungen ein Aufspreizen des Einschubschlitzes verhindern.

im folgenden wird die Erfindung anhand eines in der Zeichnung in schematischer Weise dargestellten Ausführungsbeispiels näher erläutert. Es zeigen
- Fig. 1a: und b eine Vorderansicht und eine Seitenansicht eines Papierlochers;
- Fig. 2: einen Ausschnitt aus Fig. 1b bei der Montage des Druckhebel-Drahtbügels;
- Fig. 3a: und b eine Draufsicht und eine Seitenansicht des Drahtbügels;
- Fig. 3c: einen vergrößerten Ausschnitt aus Fig. 3b im Bereich der Lagersteile;
- Fig. 3d: einen Schnitt entlang der Schnittlinie D-D der Fig. 3a;
- Fig. 3e: einen Schnitt entlang der Schnittlinie E-E der Fig. 3c;
- Fig. 4a: bis d eine Draufsicht, eine Seitenansicht, eine Stimseitenansicht und eine Untenansicht des Druckhebel-Deckelteils;
- Fig. 4e: einen Schnitt entlang der Schnittlinie E-E der Fig. 4d;
- Fig. 5a: bis c eine Seitenansicht, eine Stimseitenansicht und eine Draufsicht des die Lagerböcke des Lochers enthaltenden geprägten Blechbiegeteils.

Der in Fig. 1a und b gezeigte Papierlocher besteht im wesentlichen aus einem bodenseitig durch eine Auffangwanne 10 für ausgestanzte Papierschnitzel verschließbaren Unterteil 12, zwei in seitlichem Abstand voneinander am Unterteil 12 starr befestigten, mit dem Unterteil 12 einen Einschubschlitz 14 für das zu lochende Schriftgut begrenzenden seitlichen Lagerbökken 16 und einem um die Achse 18 schwenkbar an den Lagerböcken 16 gelagerten, auf am Unterteil verschiebbar geführte Lochstempel 20 gegen die Rückstellkraft je einer Feder 22 einwirkenden Druckhebel 24. Der Druckhebel 24 weist einen aus einem Runddraht gebogenen, U-förmigen Drahtbügel 26 auf, der zwei über einen rückwärtigen Bügelsteg 28 miteinander verbundene Bügelschenkel 30 aufweist. Der Drahtbügel ist mittels einer an den freien Enden 39 seiner Bügelschenkel 30 angeordneten Lagerstelle 32 an je einem der Lagerböcke 16 gelagert und liegt mit seinen Bügelschenkein 30 im Abstand von der Lagerstelle 32 gegen je eine rückwärtige Stirnfläche 34 der Lochstempel 20 an. Der Drahtbügel 26 besteht aus einem gebogenen Runddraht, dessen Lagerstellen 32 durch randoffene Ausbiegungen an den Bügelschenkeln 30 gebildet sind. Im Abstand von der Ausbiegung 32 befindet sich eine Querkerbe 36, mit der die Bügelschenkel 30 gegen die Lochstempel 20 anliegen. Die Lagerböcke 16 weisen einander zugewandte Lagerzapfen 38 zur Aufnahme je einer der Lagerstellen 32 des Drahtbügels 26 auf. Wie aus Fig. 2 zu ersehen ist, wird der Drahtbügel 26 bei der Montage in Richtung des Pfeils 40 mit den freien Enden seiner Bügelschenkel 30 in den Bereich zwischen dem jeweiligen Lagerzapfen 38 und dem Lochstempel 20 eingeführt und anschließend so verschwenkt, daß die Ausbiegung 32 gegen den Lagerzapfen 38 anliegt, das freie überstehende Schenkelende 39 gegen einen am jeweiligen Lagerbock 16 befindlichen Anschlag 42 anliegt und die Querkerbe 36 gegen die Stimfläche 34 des jeweiligen Lochstempels 20 abgestützt ist.

Der durch den Bügelsteg 28 und die beiden Bügelschenkel 30 begrenzte freie Zwischenraum 44 wird durch ein separates Deckelteil überbrückt, das als Kunststoff-Formteil ausgebildet ist und das auf den Drahtbügel 26 aufgerastet ist. Zu diesem Zweck weist der Drahtbügel 26 an seinen Bügelschenkeln je eine Rastkerbe 48 auf, während das Deckelteil mit in die Rastkerben 48 einrastbaren Rastelementen 50 versehen ist.

Das Deckelteil 46 sorgt mit je einer die Lagerstellen 32 und die Lagerzapfen 38 übergreifenden Sperrpartie 52 dafür, daß bei aufgerastetem Deckelteil sich der Drahtbügel nicht mehr aus seinem Schwenklager lösen kann. Weiter sind an dem Deckelteil 46 Abweiser 54 angeordnet, die dafür sorgen, daß zwischen dem Druckhebel 24 und den Lagerböcken 16 keine unerwünschte Fingerquetschung auftritt.

Die vorzugsweise als Blechstanzteile ausgebildeten Lagerböcke 16 sind durch einen nach innen gebogenen Rand 56 begrenzt, der jeweils eine randoffene Ausklinkung 58 für den Durchtritt eines der Bügelschenkel aufweist.

Die Ausklinkung 58 ist dabei zumindest auf der einen Seite durch eine als Endanschlag für den betreffenden Bügelschenkel 30 ausgebildete Anschlagkante 60 begrenzt. Bei dem gezeigten Ausführungsbeispiel sind die Lagerböcke 16 einstückig durch einen an einem Basisteil 62 des Unterteils 12 befestigbaren Montagesteg 64 miteinander verbunden, wobei der Montagesteg 64 und das Basisteil 62 den Einschubschlitz 14 für das zu lochende Papier begrenzen. Weiter weisen die Lagerböcke 16 je einen das Basisteil 62 des Lochers untergreifenden Halteanker 66 auf, der dafür sorgt, daß der Einschubschlitz 14 bei schweren Lochungen nicht aufgebogen wird. Der Montagesteg 64 ist bei dem gezeigten Ausführungsbeispiel sowohl über die seitlichen Halteanker 66 als auch über Nieten, die durch die Bohrungen 68 hindurchgreifen, mit dem Basisteil 62 verbunden.

Zusammenfassend ist folgendes festzuhalten: Die Erfindung bezieht sich auf einen Papierlocher mit einem Unterteil 12 und einem an seitlichen Lagerbökken 16 des Unterteils schwenkbar gelagerten, auf am Unterteil 12 verschiebbar geführte Lochstempel 20 gegen die Rückstellkraft einer Feder 22 einwirkenden Druckhebel. Einen besonders einfachen und montagefreundlichen Aufbau des Papierlochers erhält man, wenn der Druckhebel 24 einen U-förmigen Drahtbügel aufweist, der zwei über einen rückwärtigen Bügelsteg 28 miteinander verbundene Bügelschenkel 30 aufweist. Der Drahtbügel 26 ist dabei mittels je einer an den freien Enden seiner Bügelschenkel 30 angeordneten Lagerstelle 32 an einem der Lagerböcke 16 gelagert und liegt mit seinen Bügelschenkeln 30 im Abstand von der Lagerstelle 32 unmittelbar gegen eine rückwärtige Stirnfläche 34 der Lochstempel an. Der durch den Bügelsteg 28 und die beiden Bügelschenkel 30 begrenzte freie Zwischenraum kann zumindest teilweise durch ein separates, vorzugsweise aus Kunststoff bestehendes Deckelteil 46 überbrückt werden.

## Patentansprüche

1. Papierlocher mit einem Unterteil (12) und einem an seitlichen Lagerböcken (16) des Unterteils (12) schwenkbar gelagerten, auf am Unterteil (12) verschiebbar geführte Lochstempel (20) gegen die Rückstellkraft einer Feder (22) einwirkenden Druckhebel (24), wobei der Druckhebel (24) zwei Seitenschenkel (30) aufweist und mittels je einem an den freien Enden der Seitenschenkel (30) angeordneten Lagerstellen (32) an je einem der Lagerböcke (16) gelagert ist und mit seinen Seitenschenkeln (30) im Abstand von der jeweiligen Lagerstelle (32) unmittelbar gegen eine rückwärtige Stirnfläche (34) der Lochstempel (20) anliegt, **dadurch gekennzeichnet, daß** der Druckhebel (24) einen Drahtbügel (26) aufweist, der zwei über einen rückwärtigen Bügelsteg (28) miteinander verbundene, die Seitenschenkel bildende Bügelschenkel (30) aufweist und daß die Bügelschenkel (30) mit ihren über die Lagerstellen überstehenden freien Schenkelenden (39) gegen einen am jeweiligen Lagerbock (16) angeordneten Anschlag abgestützt sind.

2. Papierlocher nach Anspruch 1, **dadurch gekennzeichnet, daß** der durch den Bügelsteg (28) und die beiden Bügelschenkel (30) begrenzte freie Zwischenraum (44) zumindest teilweise durch ein separates Dekkelteil (46) überbrückt ist.

3. Papierlocher nach Anspruch 2, **dadurch gekennzeichnet, daß** das Deckelteil (46) als Kunststoff-Formteil ausgebildet ist.

4. Papierlocher nach Anspruch 2 oder 3, **dadurch gekennzeichnet, daß** das Deckelteil (46) auf den Drahtbügel (26) aufgerastet ist.

5. Papierlocher nach einem der Ansprüche 2 bis 4, **dadurch gekennzeichnet, daß** der Drahtbügel (26) zumindest an seinen Bügelschenkeln Rastkerben (48) aufweist, und daß das Deckelteil (46) mit in die Rastkerben (48) des Drahtbügels (26) einrastbaren Rastelementen (50) versehen ist.

6. Papierlocher nach einem der Ansprüche 1 bis 5, **dadurch gekennzeichnet, daß** die Lagerböcke (16) einander zugewandte Lagerzapfen (38) oder eine Steckachse zur Aufnahme je einer der Lagerstellen (32) des Drahtbügels (26) aufweisen.

7. Papierlocher nach einem der Ansprüche 2 bis 5, **dadurch gekennzeichnet, daß** das Deckelteil (46) eine die Lagerstelle (32) des Drahtbügels (26) übergreifende Sperrpartie (52) aufweist.

8. Papierlocher nach einem der Ansprüche 1 bis 7, **dadurch gekennzeichnet, daß** die als Blechprägeteile oder Blechbiegeteile ausgebildeten Lagerböcke (16) durch einen nach innen gebogenen Rand (56) begrenzt sind, der jeweils eine randoffene Ausklinkung (58) für den Durchtritt eines der Bügelschenkel (30) aufweist.

9. Papierlocher nach Anspruch 8, **dadurch gekennzeichnet, daß** die Ausklinkung (58) durch eine als Endanschlag für den betreffenden Bügelschenkel (30) ausgebildete Anschlagkante (60) begrenzt ist.

10. Papierlocher nach einem der Ansprüche 1 bis 9, **dadurch gekennzeichnet, daß** die Lagerstellen (32) durch teilkreisförmige randoffene Ausbiegungen an den Bügelschenkeln (30) gebildet sind.

11. Papierlocher nach einem der Ansprüche 1 bis 9, **dadurch gekennzeichnet, daß** die Lagerstellen (32) durch um etwa 90° abgebogene, in entsprechende Lageraugen der Lagerböcke (16) eingreifende Bügelenden gebildet sind.

12. Papierlocher nach einem der Ansprüche 1 bis 11, **dadurch gekennzeichnet, daß** der Drahtbügel (26) aus einem Runddraht besteht.

13. Papierlocher nach einem der Ansprüche 1 bis 12, **dadurch gekennzeichnet, daß** die Bügelschenkel (30) im Bereich der Lagerstellen (32) flachgeprägt sind.

14. Papierlocher nach einem der Ansprüche 6 bis 13, **dadurch gekennzeichnet, daß** die Lagerstellen (32) als Lageraugen zur Aufnahme eines Lagerzapfens oder einer Steckachse ausgebildet sind.

15. Papierlocher nach einem der Ansprüche 1 bis 14, **dadurch gekennzeichnet, daß** die Lagerböcke (16) einstückig durch einen an einem Basisteil (62) des Lochers befestigbaren Montagesteg (64) verbunden sind, wobei der Montagesteg (64) und das Basisteil (62) einen Einschubschlitz (14) für das zu lochende Papier begrenzen.

16. Papierlocher nach einem der Ansprüche 1 bis 15, **dadurch gekennzeichnet, daß** die Lagerböcke (16) je einen das Basisteil (62) des Lochers untergreifenden Halteanker (66) aufweisen.

17. Papierlocher nach Anspruch 15 oder 16, **dadurch gekennzeichnet, daß** der Montagesteg (64) mit dem Basisteil (62) vernietet, verschweißt, verlötet oder verklebt ist.

## Claims

1. Paper punch with a base (12) and a pressure lever (24) mounted to swivel on lateral bearing flanges (16) of the base (12), which acts against the restoring force of a spring (22) upon hole punches (20) guided and able to move towards the base (12), such that the pressure lever (24) comprises two side arms (30) and is mounted with support points (32) positioned at the free ends of the side arms (30) on each of the respective bearing flanges (16), resting with its side arms (30), some distance away from the respective support point (32), directly against a back end surface (34) of the hole punch (20), **characterised in that** the pressure lever (24) comprises a wire stirrup (26) having two stirrup arms (30) connected together by a stirrup web (28) at the back, which form the said side arms, and the stirrup arms (30) are supported with their free arm ends (39) projecting beyond the support points against an abutment positioned on each of the bearing flanges (16).

2. Paper punch according to Claim 1, **characterised in that** the free intermediate space (44) delimited by the stirrup web (28) and the two stirrup arms (30) is spanned at least in part by a separate cover element (46).

3. Paper punch according to Claim 2, **characterised in that** the cover element (46) is formed as a moulded plastic component.

4. Paper punch according to Claims 2 or 3, **characterised in that** the cover element (46) is clipped onto the wire stirrup (26).

5. Paper punch according to any of Claims 2 to 4, **characterised in that** at least on its stirrup arms the wire stirrup (26) has detent notches (48), and the cover element (46) is provided with detents (50) which can clip into the detent notches (48) of the wire stirrup (26).

6. Paper punch according to any of Claims 1 to 5, **characterised in that** the bearing flanges (16) comprise bearing pins (38) facing towards one another or an inserted axle to receive in each case one of the support points (32) of the wire stirrup (26).

7. Paper punch according to any of Claims 2 to 5, **characterised in that** the cover element (46) has a locking portion (52) that spans across the support point (32) of the wire stirrup (26).

8. Paper punch according to any of Claims 1 to 7, **characterised in that** the bearing flanges (16) are formed as stamped or bent sheet components and are each limited by an edge (56) bent inwards, each having an open-sided coping (58) for the passage of one of the stirrup arms (30).

9. Paper punch according to Claim 8, **characterised in that** the coping (58) is limited by a stop edge (60) formed as an abutment for the associated stirrup arm (30).

10. Paper punch according to any of Claims 1 to 9, **characterised in that** the support points (32) are formed by part-circular, open-sided humps in the stirrup arms (30).

11. Paper punch according to any of Claims 1 to 9, **characterised in that** the support points (32) are formed by stirrup ends bent outwards through approximately 90°, which engage in corresponding bearing eyes of the bearing flanges (16).

12. Paper punch according to any of Claims 1 to 11, **characterised in that** the wire stirrup (26) is made from a round wire.

13. Paper punch according to any of Claims 1 to 12, **characterised in that** the stirrup arms (30) are stamped flat in the area of the bearing points (32).

14. Paper punch according to any of Claims 6 to 13, **characterised in that** the support points (32) are formed as bearing eyes to receive a bearing pin or an inserted axle.

15. Paper punch according to any of Claims 1 to 14, **characterised in that** the bearing flanges (16) are connected together in one piece by a mounting web (64) that can be attached to the bottom portion (62) of the punch, such that the mounting web (64) and the bottom portion (62) delimit an insertion slot (14) for the paper to be punched.

16. Paper punch according to any of Claims 1 to 15, **characterised in that** the bearing flanges (16) each comprise a holding anchor element (66) which engages with the bottom portion (62) of the punch.

17. Paper punch according to Claims 15 or 16, **characterised in that** the mounting web (64) is riveted, welded, brazed or adhesively bonded to the bottom portion (62).

## Revendications

1. Perforateur comprenant une partie inférieure (12) et un levier de pression (24) qui est monté à pivotement sur des flasques latéraux de portée (16) de la partie inférieure (12) et qui agit, en s'opposant à la force de rappel d'un ressort (22), sur des blocs perforateurs (20) guidés à coulissement sur ladite partie inférieure (12), sachant que ledit levier de pression (24) comporte deux leviers latéraux (30), est monté sur chacun des flasques de portée (16) au moyen d'une zone respective de portée (32) située aux extrémités libres desdits leviers latéraux (30), et est directement appliqué par ses branches latérales (30), à distance de la zone de portée (32) considérée, contre une face extrême postérieure (34) des blocs perforateurs (20), **caractérisé par le fait que** le levier de pression (24) présente un étrier (26) en fil métallique muni de deux branches (30) matérialisant les leviers latéraux et reliées l'une à l'autre par l'intermédiaire d'une membrure postérieure (28) ; et **par le fait que** les branches (30) de l'étrier sont en appui, par leurs extrémités libres (39) saillant au-delà des zones de portée, contre une butée disposée sur le flasque respectif de portée (16).

2. Perforateur selon la revendication 1, **caractérisé par le fait que** l'espace intermédiaire libre (44), délimité par la membrure (28) de l'étrier et par les deux branches (30) dudit étrier, est au moins partiellement comblé par une pièce distincte de recouvrement (46).

3. Perforateur selon la revendication 2, **caractérisé par le fait que** la pièce de recouvrement (46) est réalisée sous la forme d'une pièce moulée en matière plastique.

4. Perforateur selon la revendication 2 ou 3, **caractérisé par le fait que** la pièce de recouvrement (46) est emboîtée par déclic sur l'étrier (26) en fil métallique.

5. Perforateur selon l'une des revendications 2 à 4, **caractérisé par le fait que** l'étrier (26) en fil métallique comporte des encoches d'encliquetage (48), au moins sur ses branches ; et **par le fait que** la pièce de recouvrement (46) est pourvue d'éléments encliquetables (50) pouvant se cranter dans les encoches d'encliquetage (48) dudit étrier (26) en fil métallique.

6. Perforateur selon l'une des revendications 1 à 5, **caractérisé par le fait que** les flasques de portée (16) comportent des tourillons (38) se faisant mutuellement face, ou bien un axe emboîtable, en vue de recevoir l'une respective des zones de portée (32) de l'étrier (26) en fil métallique.

7. Perforateur selon l'une des revendications 2 à 5, **caractérisé par le fait que** la pièce de recouvrement (46) possède une partie de blocage (52) coiffant la zone de portée (32) de l'étrier (26) en fil métallique.

8. Perforateur selon l'une des revendications 1 à 7, **caractérisé par le fait que** les flasques de portée (16), réalisés sous la forme de pièces matricées en tôle ou de pièces coudées en tôle, sont délimités par un rebord (56) coudé vers l'intérieur et respectivement muni d'une entaille (58) à ouverture marginale, en vue du passage de l'une des branches (30) de l'étrier.

9. Perforateur selon la revendication 8, **caractérisé par le fait que** l'entaille (58) est délimitée par une arête de butée (60) réalisée sous la forme d'une butée extrême affectée à la branche considérée (30) de l'étrier.

10. Perforateur selon l'une des revendications 1 à 9, **caractérisé par le fait que** les zones de portée (32) sont formées par des anses partiellement circulaires, à bords ouverts, situées sur les branches (30) de l'étrier.

11. Perforateur selon l'une des revendications 1 à 9, **caractérisé par le fait que** les zones de portée (32) sont formées par des branches d'étrier coudées d'approximativement 90°, pénétrant dans des oeillets de montage correspondants des flasques de portée (16).

12. Perforateur selon l'une des revendications 1 à 11, **caractérisé par le fait que** l'étrier (26) en fil métallique est constitué d'un fil métallique rond.

13. Perforateur selon l'une des revendications 1 à 12, **caractérisé par le fait que** les branches (30) de l'étrier sont aplaties par emboutissage dans la région des zones de portée (32).

14. Perforateur selon l'une des revendications 6 à 13, **caractérisé par le fait que** les zones de portée (32) sont réalisées sous la forme d'oeillets de montage destinés à recevoir un tourillon, ou un axe emboîtable.

15. Perforateur selon l'une des revendications 1 à 14, **caractérisé par le fait que** les flasques de portée (16) sont reliés d'un seul tenant par une aile de montage (64) pouvant être fixée à une partie d'embase (62) dudit perforateur, ladite aile de montage (64) et ladite partie d'embase (62) délimitant une fente (14) d'insertion du papier à perforer.

16. Perforateur selon l'une des revendications 1 à 15, **caractérisé par le fait que** les flasques de portée (16) présentent, respectivement, une ancre de retenue (66) qui emprisonne par-dessous la partie d'embase (62) dudit perforateur.

17. Perforateur selon la revendication 15 ou 16, **caractérisé par le fait que** l'aile de montage (64) est reliée à la partie d'embase (62) par rivetage, soudage, brasage ou collage.
